# EUROPÄISCHE PATENTSCHRIFT

(11) **EP 3 971 361 B1**
(45) Veröffentlichungstag und Bekanntmachung des Hinweises auf die Patenterteilung: **10.07.2024**
(21) Anmeldenummer: 21196101.6
(22) Anmeldetag: 10.09.2021
(51) Int. Cl.: E04C 2/38, E04C 2/04, E04C 2/42

(54) **LEHMBAUWANDSCHEIBE**
LOAM PANEL
PANNEAU MURAL EN ARGILE

(30) Priorität: 11.09.2020 DE 102020123773
(43) Veröffentlichungstag der Anmeldung: 23.03.2022
(73) Patentinhaber: Enregis GmbH, 59846 Sundern (DE); Universität Kassel, 34125 Kassel (DE)
(72) Erfinder: HÄNTSCH, Brigitte, 10785 Berlin (DE); SEIM, Werner, 34130 Kassel (DE); KASTEN, Lukas, 34131 Kassel (DE); SCHWARZE, Ruben, 34346 Hann (DE); KÜLLMER, Johannes, 37290 Meissner (DE); BRAUCH, Dieter, 37249 Neu-Eichenberg (DE); KIPPELS-OHLHOFF Thomas, 59846 Sundern (DE); AMFT, Andreas, 59846 Sundern (DE)
(74) Vertreter: Michalski Hüttermann & Partner Patentanwälte mbB

(56) Entgegenhaltungen:
- DE-A1- 19 951 231
- DE-A1- 3 545 707
- DE-A1- 4 215 081
- DE-A1- 4 422 605

## Beschreibung

Die Erfindung betrifft eine Lehmbauwandscheibe mit einem ebenen Holzstabwerk aus einer Mehrzahl von einander kreuzenden und an den Kreuzungsstellen miteinander verbundenen Holzlatten und einer Mehrzahl von zwischen den Holzlatten angeordneten Lehmbauteilen.

Lehm wird weltweit seit Jahrtausenden zum Bau von Häusern genutzt. Gerade auch in Mittel- und Nordeuropa gibt es eine lange Lehmbautradition, bei der Lehmbauteile entweder tragende Funktionen übernehmen, z.B. Wände im Lehmstein-Mauerwerksbau, Stampflehmbau oder Wellerbau, oder in raumabschließender Funktion eingesetzt werden, z.B. bei Ausfachungen im Holz-Fachwerkbau, Wand-Vorsatzschalen oder nichtragenden Innenwänden. Im 20. Jahrhundert wurden der Lehm als Baustoff in Europa durch andere industriell gefertigte Baustoffe und damit auch das Wissen um den Werkstoff und die handwerklichen Fähigkeiten bei der Verarbeitung weitgehend verdrängt. Seit einigen Jahren wird der Lehm aufgrund des äußerst geringen Primärenergiebedarfs und seiner guten Materialeigenschaften in der Architektur wiederentdeckt. Vorteile des Lehms sind seine Nachhaltigkeit als Baustoff aus nachwachsenden Rohstoffen mit guter regionaler Verfügbarkeit, seine Wiederverwertbarkeit und seine sehr guten bauphysikalischen, baubiologischen und raumklimatischen Eigenschaften. Lehm gleicht aufgrund seiner Sorptionsfähigkeit die Luftfeuchtigkeit aus, absorbiert darüber hinaus Schadstoffe und Gerüche und hat, jeweils abhängig von der Materialstärke, vergleichsweise gute wärmespeichernde, schall schützende und akustische Eigenschaften.

Das größte Einsatzgebiet von Lehm im Bauwesen sind derzeit Lehmputze und Lehmfarben. Lehmfarben und Lehmoberputze bis 3 mm können in der Regel aufgrund ihrer geringen Dicke die besonderen Eigenschaften des Lehms, wie eine Wärmespeicherung und Regulierung der Luftfeuchtigkeit, nicht ausnutzen. Um den Grad der Vorfertigung zu erhöhen, eine leichtere Verarbeitbarkeit zu ermöglichen und die entsprechend bauphysikalisch wirksame Schichtdicke zu erreichen, wurde den letzten Jahren das Produkt "Lehmbauplatte" auf dem Markt eingeführt. Lehmbauplatten werden aus Baulehm hergestellt und erhalten in der Regel Zusatzstoffe aus Gesteinskörnungen, Ziegelmehl, Blähton, Pflanzenteilen bzw. -fasern oder zerkleinertem chemisch unbehandeltem Holz, um das Gewicht der Platten zu senken und die Platte in ihrer Struktur zu stabilisieren. Lehmplatten können im Kern oder oberflächennah mit Stäben, Matten, Gittern oder Geweben bewehrt sein. Handelsübliche Lehm-Trockenbauplatten kommen im Innenausbau, u.a. für die Beplankung bzw. Bekleidung von Innenwänden, wie zum Beispiel von Ständerkonstruktionen oder geeigneten flächigen Unterkonstruktionen zum Einsatz. Sie kombinieren Lehmputz und Bauplatte in einem Produkt und müssen, um Oberflächenfertigkeit zu erreichen, nur noch übergespachtelt werden, in der Regel mit Lehmputz.

Eine statisch aussteifende Wirkung können Lehmbauplatten jedoch nicht aufnehmen. Das Technische Merkblatt TM 075 regelt in dazu unter 4.1, dass Lehmplatten nicht zur Aussteifung von Bauteilen, z.B. Wänden, Trennwänden, Dachbindern usw., eingesetzt werden. Eine Prüfung des Elastizitätsmoduls sowie der Scherfestigkeit (Lochleibungsversagen) kann daher entfallen und es bestehen keine Mindestanforderungen. Daher ist in dem Einsatzfall für Wände mit erforderlicher aussteifender Wirkung immer eine zusätzliche Unterkonstruktion erforderlich, z.B. aus Holzwerkstoffplatten, auf der die Lehmbauplatten dann zusätzlich befestigt werden. Nachteil dieser Bauweisen ist, dass die Wand, oder Wandtafel in der Holzbauweise unter Einsatz von Lehm die Leistungsfähigkeit der beiden Materialien (statischer und bauphysikalischer Art) nicht integriert berücksichtigt.

Aus der DE 10 2005 033 834 A1 ist eine Holzständerwand mit mehreren im Abstand zueinander angeordneten Holzständern und einer aus Formsteinen bestehende Ausmauerung der Felder zwischen den Holzständern 1 bekannt. Jeder Holzständer trägt an seiner dem benachbarten Feld zugekehrten Seite eine senkrechte Halteleiste, die als Dreikantleiste ausgeführt und an dem zugeordneten Holzständer angenagelt sein kann. Die die Ausmauerung bildenden Formsteine, sind vorzugsweise Lehmformsteine oder Tonformsteine. Jeder Formstein, der beispielsweise als Tonformstein oder als Lehmformstein ausgeführt ist, erstreckt sich über die gesamte Breite des Feldes zwischen den im Abstand zueinander angeordneten Holzständern 1.

Die DE 42 15 081 A1 beschreibt ein Lehmbau-Wandelement und ein Verfahren zu seiner Herstellung. Das Lehmbau-Wandelement hat ein Traggerippe und eine diese zumindest teilweise einbettende Füllung aus Leichtlehm. Das Traggerippe weist eine Aussteifung und mindestens zwei zueinander parallele, gleich lange Ständer auf, die in möglichst großem Abstand voneinander angeordnet sind, über die Aussteifung miteinander kreuzweise druck- und zugfest verbunden sind und an ihren Enden jeweils Dübellöcher aufweisen, welche in einem vorgegebenen Rasterabstand angeordnet sind. Die Füllung hat eine umlaufende Nut, die aus einer oberen Nut für die Aufnahme eines Rähms, einer unteren Nut für die Aufnahme einer Schwelle und baugleichen Seitennuten sich zusammensetzt. Die Enden der Ständer stehen jeweils geringfügig gegenüber dem Boden der unteren und oberen Nut vor, so dass die Füllung keine tragende Funktion hat.

Die DE 44 22 605 A1 beschreibt eine Wand, die zumindest teilweise vorgefertigt und für ein Haus, insbesondere Wohnhaus gedacht ist. Die Wand ist aus einem Fachwerk mit Schwelle, Pfosten, Riegel und Rähm aufgebaut. Zusätzlich ist mindestens ein Gefach mit einer Strebe versehen. Das Fachwerk ist beidseitig mit einer Verschalung aus Brettern versehen, welche mit den das Fachwerk bildenden Teilen fest verbunden sind. Die Bretter der Verschalung verlaufen vertikal zwischen der Schwelle und dem Rähm. Zur Innenseite hin sind auf der Verschalung horizontal verlaufend Holzlatten angebracht, zwischen denen Platten aus Bims, Gasbeton oder Lehm angeordnet sind. Diese sind durch Gipskartonplatten als Verkleidung abgedeckt. Zur Außenseite können verschiedene Gestaltungen gewählt werden. Bei der Ausbildung als Innenwand ist neben der Beplankung durch die die Verschalung bildenden Bretter eine Verkleidung nur mit Gipskartonplatten vorgesehen. Durch den vorgenannten Wandaufbau wird eine hohe Tragfähigkeit und Verwindungssteifigkeit neben einer guten Schalldämm- und Wärmespeichereigenschaft erzielt.

Davon ausgehend ist es die Aufgabe der Erfindung, ein Lehmbauelement bereitzustellen, das für den Einsatz als aussteifend wirksame Trockenbauplatte am Bau geeignet ist. Diese Aufgabe wird durch den Gegenstand des Patentanspruchs 1 gelöst. Bevorzugte Weiterbildungen finden sich in den Unteransprüchen.

Erfindungsgemäß wird damit ein Lehmbauwandscheibe mit einem ebenen Holzstabwerk aus einer Mehrzahl von einander kreuzenden und an den Kreuzungsstellen miteinander verbundenen Holzlatten und einer Mehrzahl von zwischen den Holzlatten angeordneten Lehmbauteilen bereitgestellt, wobei die Lehmbauteile als plane Lehmfertigbauteile ausgebildet sind, die die derart zwischen die Holzlatten eingesetzt sind, dass sie mit ihren den Holzlatten zugwandten Randflächen wenigstens abschnittsweise flächig an den Randflächen der sie umgebenden Holzlatten anliegen.

Die erfindungsgemäße Lehmbauwandscheibe ist in ihrem Referenzzustand eben und kann durch Kräfte in ihrer Ebene belastet werden. Solche Flächentragwerke werden in der technischen Mechanik als Scheibe bezeichnet. In der Bautechnik wird einem flächigen Bauteil Scheibenwirkung zugesprochen, wenn es in der Lage ist, in Richtung seiner Ebene angreifende Kräfte bis zu einem bestimmten Maß aufzunehmen und sicher abzuleiten, ohne durch die resultierenden inneren Schubspannungen übermäßig verformt oder zerstört zu werden. Dass das Holzstabwerk eben ist, schließt im Übrigen natürlich nicht aus, dass die Holzlatten auch unterschiedliche Querschnitte, Dicken und/oder Breiten aufweisen können. Alternativ kann vorgesehen sein, dass alle Holzlatten dieselbe Querschnittsform aufweisen.

Die planen Lehmfertigbauteile weisen also jeweils Front- und Rückseiten auf, die zu der Front- und Rückseite der gesamten Lehmbauwandscheibe parallel sind. Als Randflächen werden die Flächen bezeichnet, die die Front- und Rückseite miteinander verbinden und daher in einem von Null verschiedenen Winkel zu der Front- und Rückseite der gesamten Lehmbauwandscheibe stehen. Auch wenn bei herkömmlichen Bauwerken dort verwendete Lehmbauteilen keine Lastabtragsfunktion zugekommen ist, hat es sich im Rahmen der vorliegenden Erfindung gezeigt, dass das Einsetzen der planen Lehmfertigbauteile zwischen die Holzlatte derart, dass sie mit ihren den Holzlatten zugwandten Randflächen flächig an den sie umgebenden Holzlatten anliegen, zu einer zusätzlichen Aussteifung und zu einem verbesserten Lastabtrag der gesamten Lehmbauwandscheibe führt. Bei den Holzlatten wird vorliegend im Übrigen auch davon gesprochen, dass sie Front- und Rückseiten aufweisen, die zu der Front- und Rückseite der gesamten Lehmbauwandscheibe parallel sind, so dass sie mit ihren die Front- mit den Rückseiten verbindende Randflächen aufweisen, die flächig an den Randflächen der Lehmbaufertigbauteile anliegen.

Grundsätzlich können die Holzlatten beliebige Querschnitte aufweisen. Gemäß einer bevorzugten Ausgestaltung weisen sie einen rechteckigen Querschnitt auf. Die Lehmfertigbauteile weisen dann auch einen rechteckigen Querschnitt auf, damit sie derart in zwischen die Holzlatten eingesetzt werden können, dass sie mit ihren Randflächen flächig an den Randflächen der Holzlatten anliegen können

Auf diese Weise wird eine Lehmbauwandscheibe bereitgestellt, die aussteifend und lastabtragend und darüber hinaus auch noch brandsicher ausgestaltet werden kann. Mit anderen Worten stellt die Erfindung damit eine Lehm-Wandtafel mit aussteifender Wirkung für den Holztafelbau bereit. Sie kann als Aussteifungselement zum Einsatz kommen und stellt eine alternative zur OSB-Platte dar. Die Lehmbauwandscheibe weist eine Holzgitterstruktur auf, die gefertigt ist aus einer Mehrzahl von einander kreuzenden und an den Kreuzungspunkten miteinander verbundenen Holzlatten. Die Maschen der Gitterstruktur werden mit Lehmfertigteilen ausgefüllt. Den Abschluss kann eine ein- oder mehrlagig, vorzugsweise im Versatz, verlegte Lehmbauplatte als Deckplatte bilden.

Zuvor ist schon angesprochen worden, dass die Holzlatten unterschiedliche Querschnitte aufweisen können. Dabei ist gemäß einer bevorzugten Weiterbildung der Erfindung vorgesehen, dass wenigstens ein Teil der Holzlatten im Querschnitt in einer Ebene senkrecht zur Längsrichtung der Holzlatten die Form eines Trapezes, vorzugsweise eines gleichschenkligen Trapezes, aufweisen, wobei die Frontseiten und die Rückseiten dieser Holzlatten die Grundseiten des Trapezes bilden. Mit Längsrichtung der Holzlatten ist die Richtung ihrer langen Ausdehnung gemeint. In diesem Zusammenhang ist gemäß einer bevorzugten Weiterbildung der Erfindung ferner vorgesehen, dass wenigstens ein Teil der Lehmfertigbauteile die Form eines Rechtecks aufweisen und im Querschnitt in einer Ebene senkrecht zu einer Seite des Rechtecks die Form eines Trapezes, vorzugsweise eines gleichschenkligen Trapezes, aufweisen, wobei die Frontseiten und die Rückseiten dieser Lehmfertigbauteile die Grundseiten des Trapezes bilden. Auf diese Weise können die Lehmfertigbauteile auf einfache und sichere Weise zwischen die Holzlatten eingesetzt werden, ohne dass die Gefahr besteht, dass sie durch die Zwischenräume zwischen den Holzlatten hindurchrutschen.

Vorzugsweise ist ferner gemäß einer Ausgestaltung der Erfindung vorgesehen, dass das Holzstabwerk von einem für das Holzstabwerk als Lager dienenden Holzrahmen umgeben ist. Grundsätzlich kann die Lehmbauwandscheibe bereits mit einem solchen lastenabtragenden Rahmen geliefert werden. Es ist jedoch auch möglich, die Lehmbauwandscheibe am Ort ihrer Verwendung, also am Ort ihres Einbaus, mit einem solchen Rahmen zu versehen. Teil eines solchen Rahmens kann der Boden oder die Decke eines Gebäudes sein.

Vorzugsweise sind die Holzlatten an den Stellen, an denen die Holzlatten einander kreuzen, aneinander mittels Schrauben und/oder Nägeln und/oder Klammern und/oder Holzstiften und/oder einer Klebebefestigung, z.B. mittels einer Lignin-Klebeverbindung (Klebstoff mit einen natürlichen Biopolymer) befestigt sind.

Die Kreuzungsstellen der Holzlatten können unterschiedlich ausgestaltet sein. Vorzugsweise gilt jedoch, dass wenigstens ein Teil der Holzlatten, vorzugsweise alle Holzlatten, in den Bereichen, in denen die Holzlatten einander kreuzen, ausgeklinkt sind, vorzugsweise derart, dass die Frontseiten und die Rückseiten der Holzlatten jeweils eine einzige gemeinsame plane Fläche bilden. Auf diese Weise können planen Oberflächen des Holzstabwerks erzielt werden.

Grundsätzlich ist die Lehmbauwandscheibe schon dann einsatzfähig, wenn sie mit dem Holzstabwerk und den Lehmfertigbauteile versehen ist. Gemäß einer bevorzugten Weiterbildung der Erfindung gilt jedoch, dass auf die Struktur aus dem Holzstabwerk aus den miteinander verbundenen Holzlatten und den zwischen den Holzlatten eingesetzten Lehmfertigbauteilen front- und/oder rückseitig wenigstens eine Lehmbauplatte aufgesetzt ist. Dabei gilt weiter, dass die Lehmbauwandscheibe vorzugsweise front- und/oder rückseitig vollständig mit einer Lehmbauplatte oder mehreren Lehmbauplatten abschließt.

Gemäß einer bevorzugten Weiterbildung der Erfindung ist vorgesehen, dass die Lehmbauplatte mittels Befestigungsmitteln an Holzlatten des Holzstabwerks gehalten ist, die Befestigungsmittel in der Lehmbauplatte versenkt sind und der Bereich oberhalb des Befestigungsmittels mit einem Füllmittel bis zur Oberfläche der Lehmbauplatte gefüllt ist. Vorzugsweise ist dabei eine Versenkung des Befestigungsmittels um wenigstens 5 mm vorgesehen. Ein solches Füllmaterial kann z.B. Lehm sein. Diese Ausgestaltung kann hilfreich für den Brandschutz sein, da auf diese Weise, insbesondere wenn das Befestigungsmittel eine Schraube oder ein Nagel ist, im Brandfall der Wärmeintrag in die Lehmbauwandscheibe reduziert sein kann.

Vorzugsweise weisen die Lehmfertigbauteile eine maximale Ausdehnung von 50 cm, weiter bevorzugt von 40 cm und ganz besonders bevorzugt von 30 cm auf. Vorzugsweise liegt die Dicke der Lehmfertigbauteile zwischen 15 mm und 45 mm, weiter bevorzugt zwischen 18 und 35 mm und ganz besonders bevorzugt zwischen 20 und 30 mm.

Die Erfindung betrifft außerdem die Verwendung einer Lehmbauwandscheibe, wie zuvor beschrieben, für den Holztafelbau. Vorzugsweise wird die Lehmbauwandscheibe dabei zur Versteifung einer Holztafelwand verwendet.

Nachfolgend wir die Erfindung anhand eines bevorzugten Ausführungsbeispiels unter Bezugnahme auf die Zeichnungen weiter im Detail erläutert.

In den Zeichnungen zeigen
Fig. 1a bis 1h schematisch die Herstellung einer Lehmbauwandscheibe gemäß einem bevorzugten Ausführungsbeispiel der Erfindung,
Fig. 2a bis 2c schematisch eine erste Variante einer Lehmbauwandscheibe in einem Prinzipschnitt gemäß einem bevorzugten Ausführungsbeispiel der Erfindung,
Fig. 3a bis 3c schematisch eine zweite Variante einer Lehmbauwandscheibe in einem Prinzipschnitt gemäß einem bevorzugten Ausführungsbeispiel der Erfindung und
Fig. 4a und 4b schematisch die Verwendung einer Lehmbauwandscheibe gemäß einem bevorzugten Ausführungsbeispiel der Erfindung für eine Innenwand bzw. für eine Außenwand.

Nachfolgend wird eine Lehmbauwandscheibe 1 gemäß einem bevorzugten Ausführungsbeispiel der Erfindung anhand seiner Herstellung unter Bezugnahme auf die Figuren 1a bis 1h beschrieben. Was den Fertigungsprozess für die Lehmbauwandscheibe 1 angeht, wird hier ein einfaches Herstellungsverfahren bereitgestellt. Dabei kommen nur die zur Standardausstattung von Zimmereibetrieben gehörenden Maschinen zum Einsatz. Das bedeutet, dass für die verarbeitenden Betriebe keine hohen Anschaffungskosten für komplexe, CNC-gesteuerte Maschinen anfallen. Das Material für die zum Einsatz kommenden Querschnitte für das Holzstabwerk 2 orientiert sich an handelsüblichen Holzlatten, die in den Formaten 24 mm x 48 mm, 30 mm x 50 mm und 40 mm x 60 mm erhältlich sind. Je nach Anforderungsprofil können die Querschnitte variiert bzw. angepasst werden.

Die Figuren 1a bis 1h dienen der Veranschaulichung des Prinzips einer Lehmbauwandscheibe 1 gemäß einem bevorzugten Ausführungsbeispiel der Erfindung. In der Abfolge ist der konstruktive Zusammenbau der Lehmbauwandscheibe 1 zu erkennen.

Wie aus Figur 1a ersichtlich, werden für das Holzstabwerk 2 zwei Sorten von Holzlatten 3 verwendet, nämlich einerseits Holzlatten 3, die einen rechteckigen Querschnitt aufweisen und mit Ausklinkungen 10 versehen sind. Diese Ausklinkungen 10 entsprechen von ihrer Form her dem Querschnitt zweiter Holzlatten 3, die im Querschnitt trapezförmig sind, so dass sie formschlüssig in den Ausklinkungen 10 aufgenommen werden können. Durch Zusammenfügen dieser Holzlatten 3 ergibt sich, wie schematisch aus Figur 1b ersichtlich, ein ebenes Holzstabwerk 2. Um dieses Holzstabwerk 2 zu fixieren, werden vorliegend Klebebefestigungen 4 verwendet, die in den Bereichen der Ausklinkungen 10 eingebracht werden, nämlich Lignin-Klebeverbindungen, die auf einem Klebstoff mit einem natürlichen Biopolymer beruhen. Der Übersichtlichkeit halber sind in den Figuren im Übrigen nicht alle Ausklinkungen 10 mit Bezugszeichen versehen. Entsprechendes gilt für die Bezugszeichen der Klebebefestigungen 4. Außerdem ist die Lehmbauwandscheibe 1 bereits in den Figuren 1a bis 1g mit dem Bezugszeichen 1 versehen worden, obwohl in den dort gezeigten Verfahrensständen noch keine vollständig hergestellte Lehmbauwandscheibe 1 vorliegt. Eine vollständig hergestellte Lehmbauwandscheibe 1 ist erst in Figur 1h gezeigt.

Aus Figur 1c ist nun ersichtlich, wie Lehmbauteile in Form von planen Lehmfertigbauteilen 5 von oben her in die zwischen den Holzlatten 3 gebildeten Öffnungen eingesetzt werden. Hier gilt, dass die Lehmfertigbauteile 5 die Form eines Rechtecks aufweisen und im Querschnitt in einer Ebene senkrecht zu einer Seite des Rechtecks die Form eines Trapezes, nämlich eines gleichschenkligen Trapezes, wobei die Frontseiten und die Rückseiten dieser Lehmfertigbauteile 5 die Grundseiten des Trapezes bilden. Auf diese Weise ist es möglich, die Lehmfertigbauteile 5 so in die Öffnungen zwischen den Holzlatten 3 einzusetzen, dass diese nicht durch diese Öffnungen hindurchrutschen können. Insgesamt kommt es damit dazu, dass die Lehmfertigbauteile 5 mit ihren den Holzlatten 3 zugewandten Randflächen flächig an den sie umgebenden Holzlatten 3 anliegen, und zwar sowohl im Bereich der trapezförmigen Profile als auch im Bereich der rechteckigen Profile der Holzlatten 3 bzw. der Lehmfertigbauteile 5. Die entstehende Lehmbauwandscheibe 1 mit bereits in die Öffnungen zwischen den Holzlatten 3 eingesetzten Lehmfertigbauteilen ist aus Figur 1d ersichtlich.

In einem weiteren in Figur 1e ersichtlichen Schritt werden auf die Lehmfertigbauteile 5 und zwischen die ausgeklinkten Holzlatten 3 Lehmbauplatten 8 eingesetzt. Die Lehmbauwandscheibe 1 mit derart eingesetzten Lehmbauplatten 8 ist aus Figur 1f ersichtlich. Schließlich wird, wie in Figur 1d dargestellt, auf die gesamte Struktur eine größere Lehmbauplatte 8 aufgesetzt, die die Lehmbauwandscheibe 1 hier nach oben hin abschließt. Die fertiggestellte Lehmbauwandscheibe 1 gemäß dem hier beschriebenen bevorzugten Ausführungsbeispiel der Erfindung ist aus Figur 1h ersichtlich.

Bei den folgenden Ausführungsbeispielen der Erfindung, die in den Fig. 2a bis 2c bzw. den Fig. 3a bis 3c gezeigt sind, sind zwei verschiedene Varianten einer Lehmbauwandscheibe 1 mit einem Prinzipschnitt dargestellt. Diese beiden Varianten erfüllen unterschiedliche statische Anforderungen. Bei der aus den Fig. 3a bis 3c gezeigten Variante besteht das Holzstabwerk 2 ausschließlich aus Holzlatten 3 mit den Abmessungen 24 mm x 48 mm. Die Fügung in den Knotenpunkten erfolgt durch eine Überblattung, wodurch die in Querrichtung bzw. Längsrichtung verlaufenden Holzlatten 3 anschließend in der gleichen Höhe liegen. Im Prinzipschnitt ist der parallel zueinander liegende 30° Fasenschnitt für die Aufnahme des Lehmfertigbauteils 5 zu erkennen. Den Abschluss der Lehmbauwandscheibe 1 zur Rauminnenseite hin bildet eine handelsübliche Lehmbauplatte 8 mit einer Stärke von 16 mm. Die Schichtdicke des Lehms liegt bei dieser Variante bei mindestens 40 mm.

Bei der aus den Fig. 3a bis 3c ersichtlichen Variante besteht das Holzstabwerk 2 aus Holzlatten 3 mit den Abmessungen 24 mm x 48 mm bzw. 40 mm x 60 mm. Die Fügung in den Knotenpunkten erfolgt durch eine Ausklinkung in der höheren Holzlatte 3. Die Holzlatte 3 mit den Abmessungen 24 mm x 48 mm weist einen 30°-Fasenschnitt auf, läuft durch und wird im Knotenpunkt mit einem Verbindungsmittel, wie einer Schraube oder einem Nagel, fixiert. Der entstandene Höhenversatz wird mit einer zusätzlichen 16 mm starken Lehmbauplatte 8 ausgeglichen. Den Abschluss der Lehmbauwandscheibe 1 zur Rauminnenseite hin bildet eine handelsübliche Lehmbauplatte 8 mit einer Stärke von 16mm. Die Schichtdicke des Lehms liegt bei dieser Variante bei mindestens 56 mm.

In den aus den Fig. 4a und 4b ersichtlichen Systemskizzen sind bevorzugte Einsatzfelder der Lehmbauwandscheibe 1 dargestellt. Die Lehmbauwandscheibe 1 kann je nach statischen Anforderungen als beidseitige Beplankung für eine Innenwand 12, wie in Fig. 4a dargestellt, oder als einseitige Beplankung auf der Rauminnenseite für eine Außenwand 13 eingesetzt werden, wie in Fig. 4b dargestellt. In beiden Fällen werden j eweils zwei bzw. wird eine Lehmbauwandscheibe 1 verwendet, wie unter Bezugnahme auf die Fig. 2a bis 2 c beschrieben.

Bei der in Fig. 4a gezeigten Konstruktion weist die Innenwand 13 also beidseitig jeweils eine entsprechende Lehmbauwandscheibe 1 auf. Diese Lehmbauwandscheiben 1 sind auf ein Holzständerwerk 14 aus Holzlatten mit einer Abmessung von 40 mm x 60 mm aufgebracht, das mit einer Dämmung 11 versehen ist. Bei der in Fig. 4b gezeigten Außenwand 13 ist innenseitig eine entsprechende Lehmbauwandscheibe 1 auf ein deutlich stärkeres Holzständerwerk 16 für den Holztafelbau aufgebracht, das ebenfalls mit einer Isolierung 11 versehen ist. Den Abschluss der Außenwand 13 zur Außenseite hin bildet eine Holzfaserdämmplatte 15. Sowohl bei der Innenwand 12 als auch bei der Außenwand 13 können die den Abschluss bildenden Lehmbauplatten 8 bzw. die Holzfaserdämmplatte 15 bedarfsweise verputzt und/oder gestrichen werden.

### Bezugszeichenliste

- 1: Lehmbauwandscheibe
- 2: Holzstabwerk
- 3: Holzlatten
- 4: Klebebefestigungen
- 5: plane Lehmfertigbauteile
- 8: Lehmbauplatte
- 10: Ausklinkungen
- 11: Dämmung
- 12: Innenwand
- 13: Außenwand
- 14: Holzständerwerk
- 15: Holzfaserdämmplatte
- 16: Holzständerwerk für den Holztafelbau

## Patentansprüche

1. Lehmbauwandscheibe (1) mit einem ebenen Holzstabwerk (2) aus einer Mehrzahl von einander kreuzenden und an den Kreuzungsstellen miteinander verbundenen Holzlatten (3) und einer Mehrzahl von zwischen den Holzlatten (3) angeordneten Lehmbauteilen, wobei die Lehmbauteile als plane Lehmfertigbauteile (5) ausgebildet sind, die die derart zwischen die Holzlatten (3) eingesetzt sind, dass sie mit ihren den Holzlatten (3) zugwandten Randflächen wenigstens abschnittsweise flächig an den Randflächen der sie umgebenden Holzlatten (3) anliegen.

2. Lehmbauwandscheibe (1) nach Anspruch 1, wobei wenigstens ein Teil der Holzlatten (3) im Querschnitt in einer Ebene senkrecht zur Längsrichtung der Holzlatten (3) die Form eines Trapezes, vorzugsweise eines gleichschenkligen Trapezes, aufweisen, wobei die Frontseiten und die Rückseiten dieser Holzlatten (3) die Grundseiten des Trapezes bilden.

3. Lehmbauwandscheibe (1) nach Anspruch 2, wobei wenigstens ein Teil der Lehmfertigbauteile (5) die Form eines Rechtecks aufweisen und im Querschnitt in einer Ebene senkrecht zu einer Seite des Rechtecks die Form eines Trapezes, vorzugsweise eines gleichschenkligen Trapezes, aufweisen, wobei die Frontseiten und die Rückseiten dieser Lehmfertigbauteile (5) die Grundseiten des Trapezes bilden.

4. Lehmbauwandscheibe (1) nach einem der vorangehenden Ansprüche, wobei das Holzstabwerk (2) von einem für das Holzstabwerk (2) als Lager dienenden Holzrahmen umgeben ist.

5. Lehmbauwandscheibe (1) nach einem der vorangehenden Ansprüche, wobei das Holzstabwerk (2) an den Stellen, an denen die Holzlatten (3) einander kreuzen, aneinander mittels Schrauben und/oder Nägeln und/oder Klammern und/oder Holzstiften und/oder einer Klebebefestigung (4) befestigt sind.

6. Lehmbauwandscheibe (1) nach einem der vorangehenden Ansprüche, wobei wenigstens einer Teil der Holzlatten (3) in den Bereichen, in denen die Holzlatten einander kreuzen, ausgeklinkt sind, vorzugsweise derart, dass die Frontseiten und die Rückseiten der Holzlatten (3) jeweils eine einzige gemeinsame plane Fläche bilden.

7. Lehmbauwandscheibe (1) nach einem der vorangehenden Ansprüche, wobei auf die Struktur aus dem Holzstabwerk (2) aus den miteinander verbundenen Holzlatten (3) und den zwischen den Holzlatten (3) eingesetzten Lehmfertigbauteilen (5) front- und/oder rückseitig wenigstens eine Lehmbauplatte (8) aufgesetzt ist.

8. Lehmbauwandscheibe (1) nach Anspruch 7, wobei die Lehmbauwandscheibe (1) front- und/oder rückseitig vollständig mit einer Lehmbauplatte (8) oder mehreren Lehmbauplatten (8) abschließt.

9. Lehmbauwandscheibe (1) nach einem der vorangehenden Ansprüche, wobei die Lehmbauplatte (8) mittels Befestigungsmitteln an Holzlatten (3) des Holzstabwerks (2) gehalten ist, die Befestigungsmittel in der Lehmbauplatte (8) versenkt sind und der Bereich oberhalb des Befestigungsmittels mit einem Füllmittel bis zur Oberfläche der Lehmbauplatte (8) gefüllt ist.

10. Lehmbauwandscheibe (1) nach einem der vorangehenden Ansprüche, wobei die Lehmfertigbauteile (5) eine maximale Ausdehnung von 50 cm, vorzugsweise von 40 cm und ganz besonders bevorzugt von 30 cm aufweisen.

11. Lehmbauwandscheibe (1) nach einem der vorangehenden Ansprüche, wobei die Dicke der Lehmfertigbauteile (5) zwischen 15 mm und 45 mm, vorzugsweise zwischen 18 und 35 mm und ganz besonders bevorzugt zwischen 20 und 30 mm liegt.

12. Verwendung einer Lehmbauwandscheibe (1) nach einem der vorhergehenden Ansprüche für den Holztafelbau.

13. Verwendung nach Anspruch 12, wobei die Lehmbauwandscheibe (1) zur Versteifung einer Holztafelwand verwendet wird.

## Claims

1. A loam panel (1) with a flat wooden framework (2) consisting of a plurality of crossing wooden slats (3) joined to one another at the intersections and a plurality of a loam components arranged between the wooden slats (3), wherein the loam components are in the form of flat prefabricated loam components (5), which are inserted between the wooden slats (3) such that their edge surfaces facing towards the wooden slats (3) bear at least in some sections flat against the edge surfaces of the wooden slats (3) surrounding them.

2. The loam panel (1) according to claim 1, wherein at least a portion of the wooden slats (3) have the shape of a trapezium, preferably an isosceles trapezium, in cross-section in a plane perpendicular to the longitudinal direction of the wooden slats (3), wherein the front sides and the rear sides of these wooden slats (3) form the base sides of the trapezium.

3. The loam panel (1) according to claim 2, wherein at least a portion of the prefabricated loam components (5) are in the form of a rectangle and in cross-section, in a plane perpendicular to one side of the rectangle, have the shape of a trapezium, preferably an isosceles trapezium, wherein the front sides and the rear sides of these prefabricated loam components (5) form the base sides of the trapezium.

4. The loam panel (1) according to any one of the preceding claims, wherein the wooden framework (2) is surrounded by a wooden frame used as a bearing for the wooden framework (2).

5. The loam panel (1) according to any one of the preceding claims, wherein the wooden frameworks (2) are fastened to one another at the points where the wooden slats (3) cross one another, by means of screws and/or nails and/or staples and/or wooden pins and/or an adhesive bond (4).

6. The loam panel (1) according to any one of the preceding claims, wherein at least a portion of the wooden slats (3) are notched in the areas where the wooden slats cross each other, preferably such that the front sides and the rear sides of the wooden slats (3) each form a single common planar surface.

7. The loam panel (1) according to any one of the preceding claims, wherein at least one loam panel (8) is fitted on the front and/or rear side on the structure comprising the wooden framework (2) of interconnected wooden slats (3) and the prefabricated loam components (5) inserted between the wooden slats (3).

8. The loam panel (1) according to claim 7, wherein the loam panel (1) is completely sealed on the front and/or rear side by one loam panel (8) or a plurality of loam panels (8).

9. The loam panel (1) according to any one of the preceding claims, wherein the loam panel (8) is held by means of fastening means on wooden slats (3) of the wooden framework (2), the fastening means are countersunk into the loam panel (8) and the area above the fastening means is filled with a filler up to the surface of the loam panel (8).

10. The loam panel (1) according to any one of the preceding claims, wherein the prefabricated loam components (5) have a maximum extension of 50 cm, preferably 40 cm and most preferably 30 cm.

11. The loam panel (1) according to any one of the preceding claims, wherein the thickness of the prefabricated loam components (5) is between 15 mm and 45 mm, preferably between 18 and 35 mm and most preferably between 20 and 30 mm.

12. Use of a loam panel (1) according to any one of the preceding claims for timber panel construction.

13. Use according to claim 12, wherein the loam panel (1) is used for reinforcing a wooden panel wall.

## Revendications

1. Disque mural en argile (1) pourvu d'une charpente en bois (2) plane à base d'une multiplicité de lattes en bois (3) entrecroisées et reliées entre elles à des points d'intersection et d'une multiplicité d'éléments en argile disposés entre les lattes en bois (3), dans lequel les éléments en argile sont conçus sous forme d'éléments en argile préfabriqués (5) qui sont insérés entre les lattes en bois (3) de telle manière qu'ils reposent à plat avec leurs surfaces de bords orientées vers les lattes en bois (3) sur les surfaces de bord des lattes en bois (3) les entourant.

2. Disque mural en argile (1) selon la revendication 1, dans lequel au moins une partie des lattes en bois (3) présentent, en section transversale dans un plan perpendiculaire à la direction longitudinale des lattes en bois (3), la forme d'un trapèze, de préférence d'un trapèze isocèle, dans lequel les côtés frontaux et les côtés arrières de ces lattes en bois (3) forment les côtés de base du trapèze.

3. Disque mural en argile (1) selon la revendication 2, dans lequel au moins une partie des éléments en argile préfabriqués (5) présentent la forme d'un rectangle et présentent en section transversale dans un plan perpendiculaire à un côté du rectangle, la forme d'un trapèze, de préférence d'un trapèze isocèle, dans lequel les côtés frontaux et les côtés arrières de ces éléments en argile préfabriqués (5) forment les côtés de base du trapèze.

4. Disque mural en argile (1) selon l'une des revendications précédentes, dans lequel la charpente en bois (2) est entourée d'un cadre en bois servant d'abri pour la charpente en bois (2).

5. Disque mural en argile (1) selon l'une des revendications précédentes, dans lequel la charpente en bois (2) aux endroits, où les lattes en bois (3) s'entrecroisent, sont fixées les unes aux autres au moyen de vis, et/ou de clous, et/ou d'agrafes, et/ou de chevilles en bois, et/ou d'une fixation adhésive.

6. Disque mural en argile (1) selon l'une des revendications précédentes, dans lequel au moins une partie des lattes en bois (3), aux endroits où les lattes en bois s'entrecroisent, est encochée, de préférence de telle manière que les côtés frontaux et les côtés arrières des lattes en bois (3) forment respectivement une surface plane commune unique.

7. Disque mural en argile (1) selon l'une des revendications précédentes, dans lequel au moins une plaque en argile (8) est déposée du côté frontal et/ou du côté arrière sur la structure à base de la charpente en bois (2) faite des lattes en bois (3) reliées entre elles et des éléments en argile préfabriqués (5) insérés entre les lattes en bois (3).

8. Disque mural en argile (1) selon la revendication 7, où le disque mural en argile (1) se complète du côté frontal et/ou arrière avec une plaque en argile (8) ou plusieurs plaques en argile (8).

9. Disque mural en argile (1) selon l'une des revendications précédentes, dans lequel la plaque en argile (8) est maintenue au moyen de produits de fixation sur des lattes en bois (3) de la charpente en bois (2), les produits de fixation sont enfoncés dans la plaque en argile (8) et la zone au-dessus du produit de fixation est remplie avec un produit de remplissage jusqu'à la surface de la plaque en argile (8).

10. Disque mural en argile (1) selon l'une des revendications précédentes, dans lequel les éléments en argile préfabriqués (5) présentent une élongation maximale de 50 cm, de préférence de 40 cm et de manière particulièrement préférée de 30 cm.

11. Disque mural en argile (1) selon l'une des revendications précédentes, dans lequel l'épaisseur des éléments en argile préfabriqués (5) se situe entre 15 mm et 45 mm, de préférence entre 18 et 35 mm et de manière idéale entre 20 et 30 mm.

12. Utilisation d'un disque mural en argile (1) selon l'une des revendications précédentes pour la construction de panneaux en bois.

13. Utilisation selon la revendication 12, dans laquelle le disque mural en argile (1) est employé pour la rigidification d'un panneau mural en bois.
